# EUROPÄISCHE PATENTSCHRIFT

(11) **EP 0 836 886 B1**
(45) Veröffentlichungstag und Bekanntmachung des Hinweises auf die Patenterteilung: **08.10.2003**
(21) Anmeldenummer: 97117388.5
(22) Anmeldetag: 08.10.1997
(51) Int. Cl.: B02C 18/00

(54) **Schaltklappe für die Antriebsstillsetzung der Schneidwerke von Aktenvernichtern u.ä. Geräten**
Switching flap for deactivating the cutting device of a document shredder an the like apparatus
Volet commutateur pour l'arrêt du dispositif de coupe d'un déchiqueteur de documents et appareils analogues

(30) Priorität: 11.10.1996 DE 19641934
(43) Veröffentlichungstag der Anmeldung: 22.04.1998
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-U- 29 604 761
- GB-A- 2 138 700
- PATENT ABSTRACTS OF JAPAN vol. 096, no. 005, 31.Mai 1996 & JP 08 001025 A (MATSUSHITA ELECTRIC IND CO LTD), 9.Januar 1996,

## Beschreibung

Die Erfindung bezieht sich auf eine Schaltklappe nach dem Oberbegriff des Patentanspruches 1.

In das Schneidwerksgehäuse an dessen Unterseite integrierte Schaltklappen zum Zwecke der Antriebsstillsetzung bei gefülltem Schnittgutsammelbehälter sind an sich bekannt und bislang derart ausgebildet, dass ihre Bewegung über mehr oder minder aufwendige Hebel- und Gestängeteile samt zugehörigen Lagerungen auf einer mit der Antriebssteuerung verbundenen Endschalter übertragen wird.

So ist aus der GB-A-2 138 700 eine Vorrichtung zum Zerkleinern von Materialien, wie Dokumenten etc. bekannt, bei der ein auf einem Untergestell stehender Aktenvernichter eine Ausgabeöffnung hat, aus der Zerkleinerungsgut in einen Korb fällt. Eine schwenkbar gelagerte und von einem Kniehebelmechanismus federnd belastete Klappe dient gleichzeitig als Füllstandsfühler gegen Überfüllung des Korbes und als Verschluss der Ausgabeöffnung. Auf diesen Füllstandsfühler - Schaltklappe - wirkt ein externes Federelement, welches über ein Segment, das auch den Schalter betätigt, mit der Schaltklappe in Wirkverbindung steht und an dem Segment über eine weitere Gelenkstelle verbunden ist.

Die Hauptnachteile dieser bekannten Ausführungen liegen dabei vor allem in einem hohen baulichen Fertigungs- und Montageaufwand verbunden mit relativ großer Störanfälligkeit, bedingt durch die Stangen, Hebel etc.

Die vorliegende Erfindung hat sich daher die Aufgabe gestellt, eine baulich und montagemäßig äußerst einfache Schaltklappenausführung zu schaffen, die praktisch ohne Lagerungen auskommt und absolut störungsunanfällig und somit betriebssicher arbeitet.

Gelöst wird diese Aufgabe durch die im Patentanspruch 1 angegebenen baulichen sowie anordnungstechnischen Mittel und Maßnahmen; die Unteransprüche enthalten hierzu vorteilhafte Weiterbildungen und Ausgestaltungsmerkmale, die zudem anhand von Zeichnungen im folgenden noch näher erläutert werden.

Es zeigen:
- Fig. 1: in perspektivischer Darstellung ein Aktenvernichter-Schneidwerksgehäuse mit der neuen Schaltklappe von unten betrachtet,
- Fig. 2: die gleiche Ansicht mit noch nicht eingesetzter Schaltklappe,
- Fig. 3: die neue Schaltklappe als Einzelteil. in gegenüber Fig. 1 vergrößertem Maßstab in Ansicht,
- Fig. 4: eine Draufsicht zu Fig. 3 und
- Fig. 5: eine Schnittdarstellung zu Fig. 3 gemäß der dortigen Linie AB.

Die Darstellungen in den Fig. 1 und 2 zeigen zunächst erläuternd den Grundaufbau der neuen Ausführung dahingehend, daß auf der Unterseite 2a eines Schneidwerksgehäuses 2 seitlich neben dem Schnittgutaustrittsspalt "SP" eine bewegliche, auf den Motorendschalter "E" wirkende Schaltklappe 1 angeordnet ist.

Das in diesen Figuren 1 und 2 gezeigte Schneidwerkgehäuse 2 ist mit seiner Unterseite 2a, die an sich einem Schnittgutsammelbehälter zugewandt ist, nach oben - also auf dem Kopf liegend - gezeigt, so dass die Schaltklappe 1 besser sichtbar ist.

Neu und zur Lösung der mit der Erfindung gestellten Aufgabe dienlich ist hierbei nun, dass die Schaltklappe 1 über entsprechende Anschlussstellen 3, 4 und 5, 6 in die Gehäuseunterseite 2a einsteckbar ist, unmittelbar oberhalb der Steckverbindungen 3, 4 und 5, 6 eine sich über ihre ganze Länge 4 erstreckende federnde Gelenkstelle "B" aufweist und auf ihrer dem Schnittgutaustrittsspalt "SP" abgewandten Seite 1 a eine als Schaltnocken für die Betätigung des die Antriebsstillsetzung bewirkenden Endschalters "E" dienende Rippe "S" o. dgl. trägt. Dabei ist unter oberhalb zu verstehen, dass die sich unmittelbar an die Steckverbindungen 3 und 4 anschließende Gelenkstelle "B", in der in Figur 2 gezeigten Darstellung, dort oberhalb der Anschlussstellen 3 und 4 befindet.

In spezieller baulicher Ausgestaltung ist dabei vorgesehen, dass die steckbaren Anschlussstellen als kraftschlüssige Schnappverbindungen 3 und formschlüssige Führungszapfen 4 an der, dem Gehäuse zugewandten, Schaltklappenunterkante 1 b sitzen, die Gehäuseunterseite 2a dazu korrespondierende Aussparungen 5 und 6 aufweist und die, bezüglich der Darstellung in Fig. 2 betrachtet, unmittelbar oberhalb der Steckverbindungen 3, 4 und 5, 6 sich parallel zur Gehäuseunterseite 2a erstreckende federnde Gelenkstelle als sog. Biegenut "B" in die Materialdicke "D" eingebracht ist. Die Rückstellkraft der Schaltklappe 1 wird also über die Elastizität und Geometrie des betreffenden Werkstoffes erzielt, so dass weder zusätzliche Rückstellelemente noch Lagerungen oder Stellhebel samt störanfälligen Übertragungsgestängen für die neue Lösung erforderlich sind.

In spezieller und vorteilhafter baulicher Ausgestaltung ist weiterhin vorgesehen, dass der Schaltnocken "S" durch eine Aussparung 2b an der Gehäuseunterseite 2a auf den Endschalter "E" wirkt und die Bewegung der Schaltklappe 1 in Richtung auf den Endschalter "E" durch eine sich an die Oberfläche 2c der Gehäuseunterseite 2a in ihrer Endstellung anliegende weitere Anschlagrippe "R" begrenzt ist; hierdurch entfällt unnötiger Druck auf den Endschalter "E" und seine Befestigungselemente.

Weiterhin ist es bei der neuen Schaltklappe 1 noch sinnvoll, dass Schaltnocken "S" und begrenzende Anschlagrippe "R" auf der gleichen Seite der Oberfläche 1a der Schaltklappe 1 sowie, von der die Anschlusselemente 3 und 4 aufweisenden Schaltklappenkante aus gesehen (S.Fig. 3 bis 5), auf der anderen Seite der Biegenut "B" sitzen, was eine rationelle und somit preisgünstige Herstellung der Schaltklappe 1 samt Biegenut "B", Schaltnocken "S", Anschlagrippe "R" und steckbaren Anschlusselementen, Schnappverbinder 3 und Führungszapfen 4, als einstückiges Kunststoffformteil ohne mechanische Nachbearbeitung ermöglicht.

Die zeichnerisch weiterhin noch dargestellten Zentrierzapfen 7 und 8 an dem Gehäuseseiten 2d dienen samt dem Gehäuseflansch 2e zum Festsetzen des Schneidwerksgehäuses 2 auf einem entsprechend ausgebildeten, hier nicht dargestellten Schnittgutsammelbehälter.

### BEZUGSZEICHENLISTE

- 1: Schaltklappe
- 1a: Oberfläche (auf der dem Schnittgutaustrittsspalt "SP" abgewandten Seite)
- 1b: Unterkante
- 2: Schneidwerksgehäuse
- 2a: Gehäuseunterseite
- 2a': Gehäuseoberseite
- 2b: Aussparung
- 2c: Oberfläche der Gehäuseunterseite
- 2d: Gehäuseseite
- 2e: Gehäuseflansch
- 3: Schnappverbinder
- 4: Führungszapfen
- 5: Aussparung für Schnappverbinder
- 6: Aussparung für Führungszapfen
- 7: Zentrierzapfen
- 8: Zentrierzapfen

- B: Biegenut
- D: Materialdicke der Schaltklappe
- E: Endschalter
- L: Länge der Schaltklappe
- P₁: Einsteckrichtung der Klappe
- P₂: Schwenkrichtung der Klappe
- R: Anschlagrippe
- S: Schaltnocken
- SP: Schnittgutaustrittsspalt

## Patentansprüche

1. Schaltklappe für die Antriebs-Stillsetzung der Schneidwerke von Aktenvernichtern o.ä. Geräten, wobei das jeweilige Schneidwerk in einem auf einem Schnittgutsammelbehälter aufsetzbaren Schneidwerkgehäuse mit einer Gehäuseunterseite untergebracht und die Schaltklappe an der Gehäuseunterseite im Bereich seitlich des Schnittgutaustrittspaltes angeordnet werden kann,
***dadurch gekennzeichnet, dass***
die Schaltklappe (1) über entsprechende Anschlußstellen (3, 4 und 5, 6) in die Gehäuseunterseite (2a) einsteckbar ist,
an der Schaltklappe (1) sich unmittelbar an die Anschlussstellen (3, 4) anschließend eine sich über ihre ganze Länge (L) erstreckende federnde Gelenkstelle (B) vorgesehen und selbige (B) als sog. Biegenut (B) in die Materialdicke (D) eingebracht ist,
und auf ihrer (1) dem Schnittgutaustrittsspalt (SP) abgewandten Seite (1a) eine als Schaltnocken für die Betätigung des die Antriebsstillsetzung bewirkenden Endschalters (E) dienende Rippe (S) trägt.

2. Schneidwerksgehäuse (2) eines Aktenvernichters, das mit seiner Unterseite (2a) auf einen Schnittgutsammelbehälter von selbigen aufsetzbar ist, mit einer Schaltklappe nach Anspruch 1
***dadurch gekennzeichnet,* dass**
die steckbaren Anschlussstellen als kraftschlüssige Schnappverbindungen (3) und formschlüssige Führungszapfen (4) an der Schaltklappenkante (1b), die der Gehäuseunterseite (2a) zugewandt ist, sitzen und die Gehäuseunterseite (2a) dazu korrespondierende Aussparungen (5 und 6) aufweist.

3. Schneidwerksgehäuse (2) eines Aktenvernichters nach Anspruch 2,
***dadurch gekennzeichnet,* dass**
der Schaltnocken (S) durch eine Aussparung (2b) an der Gehäuseunterseite (2a) auf den Endschalter (E) wirkt und die Bewegung der Schaltklappe (1) in Richtung auf den Endschalter (E) durch eine sich an die Oberfläche (2c) der Gehäuseunterseite (2a) in ihrer Endstellung anliegende weitere Rippe (R) begrenzt ist.

4. Schaltklappe nach Anspruch 1
***dadurch gekennzeichnet,***
**dass** Schaltnocken (S) und Begrenzungsrippe (R) auf der gleichen Oberfläche (1a) der Schaltklappe (1) sowie auf der der Schaltklappenkante (1b) abgewandten Seite der Biegenut (B) sitzen.

5. Schaltklappe nach Anspruch 4,
***gekennzeichnet durch***
Ausbildung der Schaltklappe (1) samt Biegenut (B), Schaltnocken (S), Rippe (R) und steckbaren Anschlussstellen (3 und 4) als einstückiges Kunststoffformteil ohne mechanische Nachbearbeitung.

## Claims

1. Switching flap for stopping the drive of the cutting mechanism of document shredders or like apparatus, wherein the respective cutting mechanism is accommodated in a cutting mechanism housing, which can be placed on a cut material collecting container, with a housing underside and the switching flap can be arranged at the housing underside in the region laterally of the cut material outlet gap, **characterised in that** the switching flap (1) can be plugged into the housing underside (2a) by way of corresponding connection points (3, 4 and 5,6), a resilient joint location (B) is provided at the switching flap (1) directly adjacent to the connection points (3, 4) to extend over its entire length (L) and is formed as a so-termed bending groove (B) in the material thickness (D) and the switching flap (1) has on its side (1a) remote from the cut material outlet gap (SP) a rib (S) serving as a switching cam for actuation of the limit switch (E) causing stopping of the drive.

2. Cutting mechanism housing (2) of a document shredder, the mechanism being placeable by its underside (2a) on a cut material collecting container of the same, with a switching flap according to claim 1, **characterised in that** the pluggable connecting points are seated as force-locking snap connections (3) and shape-locking guide pins (4) at the switching flap edge (1 b) facing the housing underside (2a) and the housing underside (2a) for that purpose has corresponding cut-outs (5 and 6).

3. Cutting mechanism housing (2) of a document shredder according to claim 2, **characterised in that** the switching cam (S) acts on the limit switch (E) via a cut-out (2b) at the housing underside (2a) and the movement of the switching flap (1) in the direction of the limit switch (E) is limited by a further rib (R) bearing in its end setting against the surface (2c) of the housing underside (2a).

4. Switching flap according to claim 1, **characterised in that** the switching cam (S) and limiting rib (R) are seated on the same surface (1a) of the switching flap (1) as well as on the side of the bending groove (B) remote from the switching flap edge (1 b).

5. Switching flap according to claim 4, **characterised by** construction of the switching flap (1) inclusive of bending groove (B), switching cam (S), rib (R) and pluggable connection points (3 and 4) as an integral synthetic moulded part without mechanical processing.

## Revendications

1. Volet commutateur pour arrêter l'entraînement des dispositifs de coupe de destructeurs de documents ou d'appareils analogues, sachant que le dispositif de coupe est chaque fois logé dans un carter de dispositif de coupe doté d'une face inférieure et pouvant être posé sur un bac de réception du papier coupé, et que le volet commutateur peut être placé sur la face inférieure du carter, latéralement par rapport à la fente de sortie du papier coupé, **caractérisé en ce que** le volet commutateur (1) peut être fiché dans la face inférieure (2a) du carter par le biais de points de raccordement correspondants (3, 4 et 5, 6), **en ce qu'**un point d'articulation (B) faisant ressort et s'étendant sur toute la longueur (L) du volet commutateur (1) est prévu sur ledit volet commutateur (1) directement à la suite des points de raccordement (3, 4) et **en ce que** ledit point d'articulation (B) est ménagé en tant que rainure de flexion (B) dans l'épaisseur du matériau (D), et **en ce que**, sur sa face (1a) opposée à la fente de sortie du papier coupé (SP), le volet commutateur (1) porte une nervure (S) faisant office de came de commande, qui sert à actionner l'interrupteur de fin de course (E) provoquant l'arrêt de l'entraînement.

2. Carter de dispositif de coupe (2) d'un destructeur de documents, qui peut être placé avec sa face inférieure (2a) sur un bac de réception du papier coupé dudit destructeur de documents, comportant un volet commutateur selon la revendication 1, **caractérisé en ce que** les points de raccordement enfichables sont des dispositifs d'enclenchement à adhérence (3) et des tenons de guidage à engagement positif (4) placés sur l'arête (1b) du volet commutateur qui est tournée vers la face inférieure (2a) du carter et **en ce que** la face inférieure (2a) du carter présente des évidements complémentaires (5 et 6) à ceux-ci.

3. Carter de dispositif de coupe (2) d'un destructeur de documents selon la revendication 2, **caractérisé en ce que** la came de commande (S) agit sur l'interrupteur de fin de course (E) à travers un évidement (2b) de la face inférieure (2a) du carter et **en ce que** le mouvement du volet commutateur (1) est limité en direction de l'interrupteur de fin de course (E) par une nervure supplémentaire (R) venant s'appliquer, en position d'extrémité, contre la surface (2c) de la partie inférieure (2a) du carter.

4. Volet commutateur selon la revendication 1, **caractérisé en ce que** la came de commande (S) et la nervure de limitation (R) sont situées sur la même surface (1a) du volet commutateur (1), ainsi que sur le côté de la rainure de flexion (B) qui est opposé à l'arête (1b du volet commutateur.

5. Volet commutateur selon la revendication 4, **caractérisé en ce que** le volet commutateur (1), y compris la rainure de flexion (B), la came de commande (S), la nervure (R) et les points de raccordement enfichables (3 et 4), sont réalisés en tant que pièce moulée en matière plastique d'un seul tenant ne subissant aucun usinage mécanique.
